# EUROPÄISCHE PATENTSCHRIFT

(11) **EP 0 141 227 B1**
(45) Veröffentlichungstag und Bekanntmachung des Hinweises auf die Patenterteilung: **04.11.1987**
(21) Anmeldenummer: 84111229.5
(22) Anmeldetag: 20.09.1984
(51) Int. Cl.: F26B 13/10, F26B 7/00, F26B 3/30

(54) **Trockenschacht**
Vertical dryer
Séchoir vertical

(30) Priorität: 23.09.1983 DE 3334381
(43) Veröffentlichungstag der Anmeldung: 15.05.1985
(73) Patentinhaber: FLEISSNER Maschinenfabrik AG, CH-9445 Rebstein (CH)
(72) Erfinder: Fleissner, Gerold, CH-7006 Chur (CH)

## Beschreibung

Die Erfindung bezieht sich auf einen Trockenschacht, z. B. Vortrockenschacht oder Hotflue-Konstruktion, zur Wärmebehandlung einer lotrecht geführten, eine gewisse Breite aufweisenden Warenbahn mit auf beiden Seiten der Warenbahn angeordneten, in Richtung der Warenbahn Ausblasöffnungen aufweisenden Luftführungskästen, denen ein Radialventilator zur Umwälzung der Trockenluft zugeordnet ist.

Eine Vorrichtung dieser Art ist aus der DE-A-23 20 479 bekannt. Zur Belüftung der Warenbahn sind auf beiden Seiten - in der Folge versetzt zueinander - Düsenkästen quer gerichtet angeordnet, die ihre Einblasöffnungen auf der seitlichen Stirnseite des Schachtes aufweisen. Zur Umwälzung der Behandlungsluft dient ein jeder Düsenkastengruppe zugeordneter Radialventilator, dessen Drehachse senkrecht zur Warenbahn ausgerichtet ist. Die Rückführung der Behandlungsluft erfolgt über parallel zu den Düsenkästen angeordnete Kanäle, so daß also ein bestimmter Luftkreislauf für jeden Ventilator vorhanden ist. Die Motoren zum Antrieb der Ventilatoren sind stets auf der Seite angeordnet, an der die Düsenkästen für die andere Warenbahnseite vorgesehen sind. Auf diese Weise baut der Trockenschacht schmal, wenn auch durch die Ausrichtung der Ventilatoren mit ihrer Achse senkrecht zur Warenbahn der Trockenschacht sehr breit baut.

Trockenschächte werden im allgemeinen nur zum Vortrocknen einer z. B. mit einer Färbeflüssigkeit versehenen Ware benötigt, damit die Warenbahn beim beginnenden Trockenvorgang nicht mehr mit irgendwelchen Führungsorganen in Berührung kommt. Ein Trockenschacht steht also z. B. oberhalb eines Foulards, von dessen letzter Umlenk- oder Quetschwalze die Warenbahn unmittelbar in den Trockenschacht aufwärts läuft. Die Aufgabe eines solchen Vortrockenschachtes ist es, ein schnelles Aufheizen und Verdampfen der Flüssigkeit zu erreichen. Dazu reicht eine reine Düsenbelüftung nicht aus. Auch gibt es Warenbahnen, die nicht luftdurchlässig sind, so daß im allgemeinen zum Vortrocknen Infrarot-Trockenschächte gebaut werden. Zur Aufheizung der Warenbahn und damit zum Verdampfen der an ihr haftenden Flüssigkeit dient dort eine Vielzahl von über die Höhe des Trockenschachtes angeordneten Infrarot-Heizstäben, die mit hoher Strahlungsenergie ein schnelles Verdampfen der Flüssigkeit an der Warenbahn bewirken, ohne daß die Warenbahn dabei durchlüftet werden muß. Ein befriedigender Trockenvorgang findet jedoch nur dann statt, wenn die den weiteren Durchgang der Strahlen behindernde, verdampfte Flüssigkeit auch kontinuierlich abtransportiert wird, und zwar ohne die Ware dabei zu kühlen. Dazu ist eine Luftbewegung parallel der Warenbahnoberfläche erforderlich, wozu eine Konstruktion nach der DE-A-23 20 479 nicht sinnvoll ist. Bei einem Vortrockenschacht muß auf jeden Fall ein intensives Bedüsen, was zum Flattern der Warenbahn führt, verhindert werden. Nicht die Luft soll das Vortrocknen bewirken, sondern die Strahlungsenergie der Infrarot-Heizstäbe.

Ausgehend von der Vorrichtung anfangs genannter Art liegt der Erfindung die Aufgabe zugrunde, ein Trockenschacht zum Vortrocknen einer Warenbahn zu finden, bei dem neben den Strahlungsheizkörpern weiterhin ein Umluftsystem vorgesehen ist, das den schnellen Abtransport der aufgeheizten Feuchtluft ohne Flatterbewegung der Warenbahn gewährleistet. Gleichzeitig soll die Außenkonstruktion des Trockenschachtes nicht viel tiefer sein, als sie zur Aufnahme der Infrarot-Heizstäbe und einer Luftzuführung notwendig ist. Dies damit mehrere derartige Trockenschächte unmittelbar nebeneinander gestellt werden können und Motoren, Ventilatorkästen od. dgl. dabei nicht hindern. Letztlich soll eine Konstruktion gefunden werden, bei der neben einer günstigen Energiebilanz eine möglichst geringe Außenfläche des Trockenschachtes und dennoch eine schnelle Aufheizung der Warenbahn und ein schneller Abtransport der verdampften Flüssigkeit möglich gemacht ist.

Zur Lösung dieser Aufgabe sieht die Erfindung vor, daß
a) über die Höhe des Trockenschachtes beidseitig der Warenbahn Infrarotheizstäbe angeordnet sind,
b) sich nur ein Luftführungskasten auf jeder Seite der Warenbahn über die Behandlungshöhe des Schachtes erstreckt,
c) sich dieser jeweils eine Luftführungskasten auch über die Behandlungsbreite des Schachtes erstreckt,
d) der Luftführungskasten an der Unterseite die Trockenlufteinströmöffnung aufweist und
e) oberhalb der Behandlungshöhe des Luftführungskastens ein Luftabsaugraum angeordnet ist, dem
f) stirnseitig der Radialventilator mit seiner Drehachse parallel zur Warenbahn in einem Ventilatorraum zugeordnet ist, der
g) außerhalb der Behandlungsbreite in einem stirnseitig des Trockenschachtes vorgesehenen und über seine Höhe sich erstreckenden Luftrückführraum angeordnet ist.

Neben der Konstruktion zur Umwälzung der für den Abtransport der Feuchtluft dienenden Trockenluft sind also hier in dem Trockenschacht auch die Infrarot-Heizstäbe quer über die Warenbahnbreite auf beiden Seiten der Warenbahn angeordnet. Aufgrund dieser Konstruktion ist die Vorrichtung nur wenig tiefer als gerade zur Aufheizung der Warenbahn mittels der Infrarotheizstäbe notwendig ist. Die größere Tiefe wird allein durch die beidseitig notwendigen Luftzuführkästen bewirkt. Die Rückführung der durch den Ventilator beschleunigten Behandlungsluft erfolgt an den Stirnseiten des Trockenschachtes seitlich der Warenbahnbreite, so daß die Tiefe des Trockenschachtes nur so breit sein muß, wie der Durchmesser des Ventilators ist, selbstverständlich unter Berücksichtigung des Luftvolumens, das der Luftführungskasten auf der jeweiligen Warenbahnseite aufnehmen muß.

Es ist zweckmäßig, zur ausreichenden Belüftung der Warenbahn mit Umluft auf beiden Stirnseiten des Trockenschachtes je einen Ventilator dem Luftabsaugraum zuzuordnen, die dann auf beiden Stirnseiten die Behandlungsluft nach unten, entlang der Luftrückführräume blasen und unten einem über die Breite der Warenbahn im Bereich des Einlaufs des Trockenschachtes angeordneten Stauraum zuführen. Von dort verteilt sich die Luft über eine dort vorgesehene Siebdecke durch eine parallel zur Warenbahn angeordnete Heizeinrichtung, nach der dann der Luftführungskasten sich konisch verengend nach oben erstreckt.

Die genauere Konstruktion des erfindungsgemäßen Trockenschachtes geht aus der folgenden Figurenbeschreibung hervor. Anhand dieses Beispiels werden noch weitere beanspruchte Details erläutert, die im Zusammenhang mit den Merkmalen der grundsätzlichen Erfindung ebenfalls von Bedeutung sind. Es zeigen:
Figur 1 einen Infrarot-Trockenschacht im Schnitt, von der Stirnseite aus gesehen,
Figur 2 den Infrarot-Trockenschacht nach Figur 1 entlang der Schnittlinie 11 - II und
Figur 3 ebenfalls im Schnitt die Draufsicht auf den Trockenschacht.

Der lotrecht aufgestellte Trockenschacht hat ein rundum isoliertes Gehäuse 1, das auf der Unterseite den Einlaufschlitz 2 und lotrecht darüber den Auslaufschlitz 3 aufweist. Die Warenbahn 4 kommt von einem unterhalb des Trockenschachtes angeordneten, jedoch nicht dargestellten Foulard und wird oberhalb des Schachtes entlang der Umlenkrolle 5 zum nächsten Behandlungsaggregat, wie z. B. einem weiteren Trockenschacht, transportiert.

Auf dem Wege vom Einlauf 2 bis zum Auslauf 3 wird die Warenbahn 4 beidseitig mit Strahlungsenergie und teilweise auch mit einem Konvektionssystem getrocknet. Für die Strahlungsenergie sind mit Abstand voneinander angeordnete Infrarotheizstäbe 6 zuständig, zwischen denen und der Warenbahn 4 genügend Platz gelassen ist, um Abschirmmulden 7 vor die Infrarotheizstäbe 6 verschieben zu können. Bei kontinuierlich vorlaufender Warenbahn sind die Abschirmmulden 7 auf Lücke zu den übereinander angeordneten Infrarotheizstäben 6 angeordnet, während sie bei stillstehender Warenbahn 4 vor die Heizstäbe 6 geschoben werden und damit die Warenbahn 4 vor den verbrennenden Strahlen geschützt ist.

Zum Abtransport der durch die Strahlungsenergie erzeugten Feuchtluft entlang der Oberfläche der Warenbahn 4 dient ein Trockenumluftsystem. Die zur Verhinderung einer Abkühlung der Warenbahn 4 aufgeheizte Trockenluft gelangt über parallel zur Warenbahn 4 angeordnete Schlitze 8, die in Richtung des Warentransportes nach oben geneigt sind, zwischen die Infrarotheizstäbe 6 und im Anschluß daran zwischen die jeweils vorgesehenen Abschirmmulden 7 und dann schräg auf die Warenbahn 4. Durch die Ausrichtung der Schlitze 8 nach oben in Transportrichtung der Warenbahn wird an der Warenbahn eine nach oben gerichtete Luftströmung erzeugt, die für den schnellen Abtransport der entstandenen Dampfschicht sorgt.

Oberhalb der letzten Infrarotheizstäbe 6 innerhalb des Trockenschachtes ist rechts und links der Warenbahn 4 jeweils ein Luftabsaugraum 9 mit einem Frischluftzuführrohr 30 vorgesehen, der vom Behandlungsbereich des Trockenschachtes durch eine Siebdecke 10 abgetrennt ist. Die wesentliche Umluft wird durch diesen Luftabströmraum 9 abgesaugt, da der Warenauslaufschlitz 3 durch Bleche eng begrenzt ist. Wie aus Figur 2 ersichtlich, erstreckt sich der Luftabsaugraum 9 entlang der ganzen Breite des Trockenschachtes und weist an dessen Stirnseiten außerhalb der Warenbahnbreite je einen Radialventilator 11, 12 auf, der in dem Luftabsaugraum 9 einen Unterdruck erzeugt. Der Luftabsaugraum 9 ist gemäß Figur 3 auf beiden Seiten der Warenbahn 4 angeordnet und erstreckt sich konisch erweiternd von der Mitte des Trockenschachtes bis zum Ventilatoransaugraum 13, in den die beiden Luftabsaugräume 9 von beiden Seiten der Warenbahn 4 einmünden.

Wie aus Figur 2 ersichtlich, ist der Ventilatoransaugraum 13 bereits außerhalb der Behandlungsbreite des Trockenschachtes im stirnseitig des Trockenschachtes vorgesehenen Luftrückführbereich 14 angeordnet. Dieser Luftrückführbereich 14 besteht aus zwei Luftrückführkanälen 15, 16, die von oben gesehen aus Figur 3 hervorgehen. Die Luftrückführkanäle 15,16 sind an der Innenseite des Außengehäuses 1 angeordnet und lassen zwischen sich einen freien Raum 17, der für den freien Zugang des eigentlichen Trockenbereiches im Trockenschacht vorgesehen und durch eine Tür 18 von außen verschlossen ist.

Oberhalb des Luftrückführbereiches 14 ist also der Ventilatoransaugraum 13 und der Ventilator 11, 12 mit dem Ventilatorraum 11', 12' und dem Luftabstossrohr 31, 32 angeordnet. Der jeweilige Ventilator 11, 12 bläst die Luft von oben über ein auch aus Figur 1 ersichtliches Siebblech 19 in die Luftrückführkanäle 15, 16. Die Luftrückführkanäle 15, 16 sind bei normalem Betrieb bis zur Unterseite des Trockenschachtes im ganzen Querschnitt offen. Von der Unterseite der Luftrückführkanäle 15, 16 gelangt dann die Trockenluft seitlich in den Luftstauraum 20, 21, der nach oben hin durch ein siebförmiges Staublech 22, 23 begrenzt ist. Oberhalb des Staubleches 22, 23 ist das Heizaggregat 24, 25 angeordnet, das sich genauso wie der Luftstauraum 20, 21 über die ganze Breite des Trockenbereiches des Trockenschachtes erstreckt. An die Heizeinrichtung 24, 25 schließt sich auf jeder Seite der Warenbahn 4 der jeweilige Luftführungskasten 26, 27 an, der die aufgeheizte Behandlungsluft zu den Schlitzen 8 führt. Zur gleichmäßigeren Luftverteilung ist der Luftführungsschacht 26, 27 im Bereich der Heizeinrichtung 24, 25 breit und im Bereich der Luftrückführräume 9 schmal ausgebildet, d.h. er erstreckt sich nach oben hin konisch zu.

Nach Figur 2 sind die beiden Luftrückführbereiche 14 auf beiden Seiten des Trockenschachtes zur Hälfte durch eine aufklappbare Türe 28, 29 im freien Durchströmquerschnitt begrenzt. Diese Türe ist bei Betrieb der Vorrichtung geschlossen, d.h. sie ist lotrecht ausgerichtet. Im Falle des Stillstandes der Warenbahn 4 ist es zweckmäßig, den Infrarotheizstäben 6 statt aufgeheizter Umluft Kühlluft zuzuführen. Dies wird bewirkt, indem die Türen 28, 29 aufschwenken und die vom Ventilator 11, 12 beschleunigte Behandlungsluft, unter Umgehung der Heizeinrichtung 24, 25 sogleich in den Luftführungskasten 26, 27 und damit zu den Infrarotheizstäben 6 über die Schlitze 8 strömt. Gleichzeitig werden die Abschirmmulden 7 sich vor die Infrarotheizstäbe 6 bewegen, so daß ein Verbrennen der Warenbahn mit Sicherheit verhindert ist.

Wie aus Figur 1 ersichtlich, strömt die von den Ventilatoren 11, 12 umgewälzte Behandlungsluft nicht nur von den Stauräumen 20, 21 durch die Heizeinrichtung 24, 25 in den Behandlungsbereich, sondern auch noch durch unterhalb der Heizeinrichtung 24, 25 angeordnete Schlitze 8' auf die Warenbahn 4. Diese Behandlungsluft ist zwar nicht erneut durch die Heizeinrichtung geströmt, jedoch weist sie noch genügend Wärme auf, um den Trockenvorgang bzw. den Abtransport der Feuchtluft vorteilhaft zu beeinflussen.

## Patentansprüche

1. Trockenschacht, z. B. Vortrockenschacht oder Hotflue-Konstruktion, zur Wärmebehandlung einer lotrecht geführten, eine gewisse Breite aufweisenden Warenbahn mit auf beiden Seiten der Warenbahn angeordneten, in Richtung der Warenbahn Ausblasöffnungen aufweisenden Luftführungskästen, denen ein Radialventilator zur Umwälzung der Trockenluft zugeordnet ist, dadurch gekennzeichnet, daß
a) über die Höhe des Trockenschachtes beidseitig der Warenbahn (4) Infrarotheizstäbe (6) angeordnet sind,
b) sich nur ein Luftführungskasten (26, 27) auf jeder Seite der Warenbahn (4) über die Behandlungshöhe des Schachtes erstreckt,
c) sich dieser jeweils eine Luftführungskasten (26, 27) auch über die Behandlungsbreiedes Schachtes erstreckt,
d) der Luftführungskasten (26, 27) an der Unterseite die Trockenlufteinströmöffnung aufweist und
e) oberhalb der Behandlungshöhe des Luftführungskastens (26, 27) ein Luftabsaugraum (9) angeordnet ist, dem
f) stirnseitig der Radialventilator (11, 12) mit seiner Drehachse parallel zur Warenbahn (4) in einem Ventilatorraum (11', 12') zugeordnet ist, der
g) außerhalb der Behandlungsbreite in einem stirnseitig des Trockenschachtes vorgesehenen und über seine Höhe sich erstreckenden Luftrückführraum (14) angeordnet ist.

2. Vorrichtung nach Anspruch 1, dadurch gekennzeichnet, daß auf beiden Stirnseiten des Trockenschachtes je ein Radialventilator (11, 12) dem Luftabsaugraum (9) zugeordnet ist.

3. Vorrichtung nach Anspruch 1 oder 2, dadurch gekennzeichnet, daß der Luftabsaugraum (9) auf beiden Seiten der Warenbahn (4) unmittelbar oberhalb des jeweiligen Luftführungskastens (26, 27) angeordnet ist.

4. Vorrichtung nach Anspruch 3, dadurch gekennzeichnet, daß der Luftabsaugraum (9) lediglich in Richtung der Warenbahnführungsebene offen ist und dort ein Luftstaublech, wie Siebblech (10), vorgesehen ist.

5. Vorrichtung nach einem der Ansprüche 2 - 4, dadurch gekennzeichnet, daß die beiden Luftabsaugräume (9), je einer auf jeder Warenbahnseite, außerhalb der Behandlungsbreite in jeweils nur einen Ventilatorensaugraum (13) münden.

6. Vorrichtung nach einem der Ansprüche 2 - 5, dadurch gekennzeichnet, daß der Luftabsaugraum (9) mit einer Frischluftansaugöffnung (30) verbunden ist.

7. Vorrichtung nach einem der Ansprüche 2 - 6, dadurch gekennzeichnet, daß der Luftabsaugraum (9) sich konisch zum Ventilatoransaugraum (13) erweitert.

8. Vorrichtung nach einem der Ansprüche 1 - 7, dadurch gekennzeichnet, daß dem Radialventilator (11, 12) für beide Seiten der Warenbahn (4) ein Luftrückführraum (14) als zwei Kanäle (15, 16) zugeordnet ist.

9. Vorrichtung nach Anspruch 8, dadurch gekennzeichnet, daß die Luftrückführkanäle (15, 16) mit Abstand voneinander und benachbart zur Gehäusewandung (1) angeordnet sind.

10. Vorrichtung nach Anspruch 9, dadurch gekennzeichnet, daß in der Mitte der stirnseitigen Gehäusewandung (1) eine verschließbare Öffnung (18) und seitlich dazu die Luftrückführkanäle (15, 16) angeordnet sind.

11. Vorrichtung nach einem der Ansprüche 8 - 10, dadurch gekennzeichnet, daß die Luftrückführkanäle (15, 16) oben durch ein Siebblech (19) abgedeckt und unten seitlich in den Behandlungsbereich des Trockenschachtes einmünden.

12. Vorrichtung nach einem der Ansprüche 1 - 11, dadurch gekennzeichnet, daß sich über die Behandlungsbreite parallel zur Trockenlufteinströmöffnung am Luftführungskasten (26, 27) eine Heizeinrichtung (24, 25) über den Querschnitt des Luftführungskastens (26, 27) erstreckt.

13. Vorrichtung nach Anspruch 12, dadurch gekennzeichnet, daß unterhalb der Heizeinrichtung ein Stauraum (20, 21) parallel der Arbeitsbreite angeordnet und durch eine Siebdecke (22, 23) nach oben abgetrennt ist.

14. Vorrichtung nach Anspruch 1, dadurch gekennzeichnet, daß die Ausblasöffnungen des Luftführungskastens (26, 27) als quer über die Arbeitsbreite sich erstreckende Schlitze (8) ausgebildet sind.

15. Vorrichtung nach Anspruch 14, dadurch gekennzeichnet, daß die Schlitze (8) schräg nach oben in Warentransportrichtung geneigt sind.

16. Vorrichtung nach einem der Ansprüche 13 - 15, dadurch gekennzeichnet, daß in der den Stauraum (20, 21) zum Behandlungsbereich begrenzenden Wandung ebenfalls Ausblasöffnungen als Schlitze (7') gebildet sind.

17. Vorrichtung nach einem der Ansprüche 1 - 16, dadurch gekennzeichnet, daß an dem jeweiligen Luftrückführkanal (15, 16) oberhalb der im Behandlungsbereich angeordneten Heizeinrichtung (24, 25) in der Wandung zum Luftführungskasten (26, 27) eine über die Tiefe des Luftführungskastens (26, 27) sich erstreckende Tür (28, 29) gebildet ist, die nach oben in Richtung der Gehäusewandung (1) ausschwenkt.

## Claims

1. Drying shaft, e.g. preliminary drying shaft or hot-flue construction, for the heat treatment of a vertically guided web of material of predetermined width, having air conduction campartments which are dispased on bath sides of the web of material and are provided with discharge openings directed towards the web of material, a radial fan being associated with the air conduction compartments for the circulation of the drying air, characterised in that
a) infra-red heating rods (6) are disposed above the level of the drying shaft on both sides of the web of material (4),
b) only one air condition compartment (26, 27) extends on each side of the web of material (4) above the treatment level of the shaft.
c) this one air conduction compartment (26, 27) also extends over the treatment width of the shaft,
d) the air conduction compartment (26, 27) is provided with the drying air inlet aperture on its underside, and
e) an air exhaust chamber (9) is disposed above the treatment level of the air conduction compartment (26, 27),
f) the radial fan (11, 12) being associated with the end face of the air exhaust chamber (g) and having its axis of rotation parallel to the web of material (4) in a ventilator chamber (11', 12') which
g) is disposed externally of the treatment width in an air recycling chamber (14) which isprovided on the end face of the drying shaft and extends over its height.

2. Apparatus according to claim 1, characterised in that radial fan (11, 12) is associated with the air exhaust chamber (9) on each of the two end faces of the drying shaft.

3. Apparatus according to claim 1 or 2, characterised in that the air exhaust chamber (9) is disposed on both sides of the web of material (4) immadiately above the respective air conduction compartment (26, 27).

4. Apparatus according to claim 3, characterised in that the air exhaust chamber (9) is open only in the direction of the guidance plane of the web of material, and an air baffle plate, such as perforated plate (10) is provided there.

5. Apparatus according to any of claims 2-4 characterised in that the two air suction chambers (9), one on each side of the web of material, only ever discharge into one respective ventilator exhaust chamber (13) externally of the treatment width.

6. Apparatus according to one of claims 2-5, characterised in that the air exhaust chamber (9) communicates with a fresh air exhaust aperture (30).

7. Apparatus according to one of claims 2-6, characterised in that the air suction chamber (9) extends in a conically tapering manner relative to the ventilator exhaust chamber (13).

8. Apparatus according to one of claims 1-7, characterised in that an air recycling chamber (14) is associated with the radial fan (11, 12) as two ducts (15, 16) for both sides of the web of material (4).

9. Apparatus according to claim 8, characterised in that the air return ducts (15, 16) are spaced from each other and are disposed adjacent to the housing wall (1).

10. Apparatus according to claim 9, characterised in that a sealable aperture (18) is disposed in the centre of the end face of the housing wall (1) and the air return ducts (15, 16) are disposed laterally thereof.

11. Apparatus according to one of claims 8 - 10, charactarised in that the air return ducts (15, 16) are covered at their upper ends by a perforated plate (19) and discharge at their lower ends laterally into the treatment region of the drying shaft.

12. Apparatus according to one of claims 1-11, characterisad in that a heating means (24, 25) extends beyond the treatment width parallel to the drying air inlet aperture in the air conduction compartment (26, 27) beyond the cross-section of the air conduction compartment (26, 27).

13. Apparatus according to claim 12, characterised in that a baffle chamber (20, 21) is disposed parallel to the working width below the heating means and is separated at the upper end by a perforated cover (22, 23).

14. Apparatus according to claim 1, characterised in that the discharge openings in the air conduction compartment (26, 27) are in the form of slots (8) which extend transversely over the working width.

15. Apparatus according to claim 14, characterised in that the slots (8) are inclined so as to slope upwardly in the conveying direction of the material.

16. Apparatus according to one of claims 13-15, characterised in that discharge openings are also formed as slots (7') in the wall defining the baffle chamber (20, 21) relative to the treatment region.

17. Apparatus according to one of claims 1-16, characterised in that a door (28, 29) which extends over the depth of the air conduction compartment (26, 27) is formed on the respective air return duct (15, 16) above the heating means (24, 25) which is disposed in the treatment region, in the wall of the air conduction compartment (26, 27) and pivots upwardly in the direction of the housing wall (1).

## Revendications

1. Gaine de séchage, par exemple gaine de préséchage ou structure de conduit à gaz très chauds, pour le traitement par la chaleur d'une bande de tissu présentant une certaine largeur, qui y est guidée verticalement, cette gaine de séchage comportant des caisses de guidage d'air prévues de façon à se trouver aux deux côtés de la bande de tissu traitée et présentant des ouvertures de soufflage dirigées de manière à déboucher vers 12 bande de tissu, caisses de guidade d'air auxquelles il est adjoint un ventilateur radial destiné à faire circuler l'air de sechage, la gaine de séchage étant caractérisée
a) en ce que, sur sa hauteur, il est prévu des éléments de chauffage aux rayons infrarouges (6) montés de façon qu'ils se trouvent aux deux côtés de la bande de tissu traitée (4),
b) en ce que les caisses de guidage d'air (26, 27) sont prévues de telle sorte que l'une d'elles seulement se trouve à chacun des côtés de la bande de tissu traitée (4) et couvre la bauteur de traitement de la gaine,
c) en ce que chacune des caisses de guidage d'air (26, 27) couvre également la largeur de traitement de la gaine,
d) en ce que la caisse de guidage d'air (26, 27) présente l'ouverture d'admission d'air de séchage à la face inférieure, et
e) en ce qu'au-dessus de la hauteur de traitement de la caisse de guidage d'air (26, 27), il est prévu une chambre d'aspiration d'air (9),
f) à laquelle le ventilateur radial (11, 12) est adjoint en bout, de telle façon que son axe de rotation soit parallèle à la bande de tissu traitée (4), dans une chambre de ventilateur correspondante (11', 12'),
g) qui est prévue à l'extérieur de la largeur de traitement, dans une chambre de retour d'air (14) prévue à la face frontale de la gaine de séchage et s'étendant sur la hauteur de celle-ci.

2. Dispositif suivant la revendication 1, caractérisé en ce qu'à chacune des deux faces frontales de la gaine de séchage, un ventilateur radial (11, 12) est adjoint à la chambre d'aspiration d'air correspondante (9).

3. Dispositif suivant l'une ou l'autre des revendications 1 et 2, caractérisé en ce que les chambres d'aspiration d'air (9) sont prévues de telle façon qu'elles se trouvent aux deux côtés de la bande de tissu traitée (4), immédiatement au-dessus des caisses de guidage d'air correspondantes (26, 27).

4. Dispositif suivant la revendication 3, caractérisé en ce que chaque chambre d'aspiration d'air (9) n'est ouverte qu'en direction du plan de guidage de la bande de tissu traitée (4) et est, au côté d'ouverture, munie d'une plaque destinée à retenir la poussière de l'air, telle qu'une plaque de tamisage (10).

5. Dispositif suivant l'une quelconque des revendications 2 à 4, caractérisé en ce que les deux chambres d'aspiration d'air (9), qui sont prévues de façon à se trouver chacune à un côté de la bande de tissu traitée (4), ne débouchent chacune que dans une chambre d'aspiration de ventilateur (13), à l'extérieur de la largeur de traitement.

6. Dispositif suivant l'une quelconque des revendications 2 à 5, caractérisé en ce que la chambre d'aspiration d'air (9) est reliée à une ouverture d'aspiration d'air frais (30).

7. Dispositif suivant l'une quelconque des revendications 2 à 6, caractérisé en ce que la chambre d'aspiration d'air (9) va en s'élargissant en forme de tronc de cône en direction de la chambre d'aspiration de ventilateur (13).

8. Dispositif suivant l'une quelconque des revendications 1 à 7, caractérisé en ce qu'aux ventilateurs radiaux (11, 12), il est adjoint une chambre de retour d'air (14) se présentant en deux canaux (15, 16) pour les deux côtés de la bande de tissu traitée (4).

9. Dispositif suivant la revendication 8, caractérisé en ce que les canaux de retour d'air (15, 16) sont prévus à distance l'un de l'autre et sont voisins de la paroi (1) du corps de la gaine.

10. Dispositif suivant la revendication 9, caractérisé en ce qu'une ouverture (18), pouvant être fermée, et les canaux de retour d'air (15, 16), qui sont latéraux par rapport à cette ouverture, sont prévus au milieu de la paroi (1) du corps de la gaine qui se trouve à la face frontale.

11. Dispositif suivant l'une quelconque des revendications 8 à 10, caractérisé en ce que les canaux de retour d'air (15, 16) débouchent, à la partie supérieure, par une plaque de tamisage (19) qui les couvre et, à la partie inférieure, latéralement, dans la zone de traitement de la gaine de séchage.

12. Dispositif suivant l'une quelconque des revendications 1 à 11, caractérisé en ce qu'il comporte un appareil de chauffage (24, 25) qui couvre la largeur de traitement, parallèlement à l'ouverture d'admission d'air de séchage de chacune des caisses de guidage d'air (26, 27), et qui s'étend sur la section transversale de la caisse de guidage d'air correspondante (26, 27).

13. Dispositif suivant la revendication 12, caractérisé en ce qu'en dessous de chacun des appareils de chauffage, il est prévu une chambre de retenue (20, 21) qui est parallèle à la largeur de travail et qui est séparée de l'appareil de chauffage correspondant, vers le haut, par une plaque de tamisage correspondante (22, 23).

14. Dispositif suivant la revendication 1, caractérisé en ce que les ouvertures de soufflage de chacune des caisses de guidage d'air (26, 27) se présentent sous la forme de fentes (8) qui s'étendent transversalement sur la largeur de travail.

15. Dispositif suivant la revendication 14, caractérisé en ce que les fentes précitées (8) sont inclinées en oblique vers le haut dans le sens du transport de la bande de tissu traitée (4).

16. Dispositif suivant l'une quelconque des revendications 13 à 15, caractérisé en ce que dans les parois qui délimitent les chambres de retenue (20, 21) par rapport à la zone de traitement, il est également prévu des ouvertures de soufflage, qui se présentent sous la forme de fentes (8')..

17. Dispositif suivant l'une quelconque des revendications 1 à 16, caractérisé en ce qu'à chacun des canaux de retour d'air (15, 16), il est prévu, au-dessus de chacun des appareils de chauffage (24, 25) correspondant, dans la paroi qui le sépare de la caisse de guidage d'air correspondante (26, 27), une porte (28, 29) couvrant la profondeur de la caisse de guidage d'air (26, 27), porte qui s'écarte en pivotant vers le haut en direction de la paroi (1) du corps de la gaine.
